# EUROPÄISCHE PATENTSCHRIFT

(11) **EP 1 133 634 B1**
(45) Veröffentlichungstag und Bekanntmachung des Hinweises auf die Patenterteilung: **04.05.2005**
(21) Anmeldenummer: 00969195.7
(22) Anmeldetag: 19.08.2000
(51) Int. Cl.: F02M 55/02

(54) **KRAFTSTOFFHOCHDRUCKSPEICHER**
HIGH PRESSURE FUEL ACCUMULATOR
ACCUMULATEUR DE CARBURANT HAUTE PRESSION

(30) Priorität: 29.09.1999 DE 19946611
(43) Veröffentlichungstag der Anmeldung: 19.09.2001
(73) Patentinhaber: ROBERT BOSCH GMBH, 70442 Stuttgart (DE)
(72) Erfinder: MATTES, Patrick, D-70569 Stuttgart (DE)
(86) Internationale Anmeldenummer: PCT/DE2000/002839
(87) Internationale Veröffentlichungsnummer: WO 2001/023749

(56) Entgegenhaltungen:
- EP-A- 0 866 221
- EP-A- 0 915 252
- PATENT ABSTRACTS OF JAPAN vol. 1997, no. 04, 30. April 1997 (1997-04-30) & JP 08 319921 A (ISUZU MOTORS LTD), 3. Dezember 1996 (1996-12-03)
- PATENT ABSTRACTS OF JAPAN vol. 1998, no. 03, 27. Februar 1998 (1998-02-27) & JP 09 303232 A (TOYOTA MOTOR CORP;TOYOTA AUTOM LOOM WORKS LTD), 25. November 1997 (1997-11-25)
- PATENT ABSTRACTS OF JAPAN vol. 1996, no. 11, 29. November 1996 (1996-11-29) & JP 08 193554 A (KEIHIN SEIKI MFG CO LTD), 30. Juli 1996 (1996-07-30)

## Beschreibung

Die Erfindung betrifft einen Kraftstoffhochdruckspeicher für ein Common-Rail-Kraftstoffeinspritzsystem einer Brennkraftmaschine nach dem Oberbegriff des Anspruchs 1.

In Common-Rail-Einspritzsystemen fördert eine Hochdruckpumpe, eventuell unter Zuhilfenahme einer Vorförderpumpe, den einzuspritzenden Kraftstoff aus einem Tank in den zentralen Kraftstoffhochdruckspeicher, der als Common-Rail bezeichnet wird. Von dem Common-Rail führen Kraftstoffleitungen zu den einzelnen Injektoren, die den Zylindern der Brennkraftmaschine zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen.

Ein herkömmlicher Kraftstoffhochdruckspeicher ist z.B. in der DE 295 21 402 U beschrieben. Der bekannte Kraftstoffhochdruckspeicher hält Drücke von bis zu etwa 1100 bar aus.

Aus der EP 0 915 252 A2 ist ein Kraftstoffeinspritzsystem bekannt bei dem Injektoren den Common-Rail durchdringen und durch eine Befestigungsmutter an dem Common-Rail befestigt werden.

Aus der EP 0 866 221 A1 ist ein Kraftstoffeinspritzsystem bekannt bei dem Anschlussstutzen den Common-Rail durchdringen und an ihrem einen Ende mit dem Common-Rail verschweißt werden.

Aufgabe der Erfindung ist es, die Hochdruckfestigkeit des bekannten Kraftstoffhochdruckspeichers mit einfachen Maßnahmen zu erhöhen. Darüber hinaus soll der erfindungsgemäße Kraftstoffhochdruckspeicher kostengünstig herstellbar sein.

Die Aufgabe ist bei einem Kraftstoffhochdruckspeicher für ein Common-Rail-Kraftstoffeinspritzsystem einer Brennkraftmaschine mit den Merkmalen des Anspruchs 1 erfindungsgemäß gelöst. Im Rahmen der vorliegenden Erfindung hat sich herausgestellt, dass der Verschneidungsbereich zwischen den Anschlussöffnungen und dem Grundkörperinnenraum, insbesondere bei hohen Innendrücken, eine Schwachstelle bildet, die durch Rissbildung zum Versagen führen kann. Durch den Anschlussstutzen wird dieser kritische Bereich entschärft. Dadurch wird auch bei hohen Innendrücken eine hohe Lebensdauer gewährleistet. Die vorliegende Erfindung ermöglicht unter Verwendung von konventionellen Werkstoffen und Fertigungsverfahren eine kostengünstige Herstellung von besonders druckfesten Kraftstoffhochdruckspeichern.

Weil sich der längliche Anschlussstutzen durch den Innenraum des Grundkörpers hindurch erstreckt und auf der der Anschlussöffnung gegenüberliegenden Seite des Grundkörpers befestigt ist, wobei in dem Abschnitt des Anschlussstutzens, der in dem Grundkörperinnenraum, angeordnet ist, mindestens eine Durchtrittsöffnung vorgesehen ist, müssen im Bereich der Anschlussöffnung keine Befestigungsmittel für den Anschlussstutzen vorgesehen sein. Die Durchtrittsöffnung ermöglicht, dass mit Hochdruck beaufschlagter Kraftstoff aus dem Anschlussstutzen in den Grundkörperinnenraum gelangen kann.

Dadurch, dass an dem der Anschlussöffnung gegenüberliegenden Ende des Anschlussstutzens ein Außengewinde ausgebildet ist, das mit einem Innengewinde zusammenwirkt, das in einer entsprechenden Bohrung in dem Grundkörper vorgesehen ist, wird die Montage des Anschlussstutzens vereinfacht und gleichzeitig ein leichtes Auswechseln des Anschlussstutzens ermöglicht. Der Grad der Verspannung kann über die Einschraubtiefe stufenlos eingestellt werden.

Eine weitere besondere Ausführungsart der Erfindung ist dadurch gekennzeichnet, dass der Anschlussstutzen an der nach außen gewandten Seite der Anschlussöffnung abgestützt ist und im zusammengebauten Zustand auf Zug belastet ist. Das führt zu einer Verspannung des Grundkörpers im Verschneidungsbereich zwischen den Anschlussöffnungen und dem Grundkörperinnenraum. Die aus der Verspannung resultierenden Kräfte wirken den hydraulischen Kräften im Grundkörperinnenraum entgegen. Dadurch wird die Rissbildung bei hohen Innendrücken sicher verhindert. Der erfindungsgemäße Kraftstoffhochdruckspeicher kann mit einem höheren Raildruck betrieben werden als herkömmliche Kraftstoffhochdruckspeicher.

Eine weitere besondere Ausführungsart der Erfindung ist dadurch gekennzeichnet, dass an dem nach außen gewandten Ende des Anschlussstutzens ein Konus ausgebildet ist, der mit einer komplementären Fläche an dem Grundkörper im Bereich der zugehörigen Anschlussöffnung zusammenwirkt. Über den Konus wird die Zugkraft von dem Anschlussstutzen auf den Grundkörper übertragen.

Weitere Vorteile, Merkmale und Einzelheiten der Erfindung ergeben sich aus der nachfolgenden Beschreibung, in der unter Bezugnahme auf die Zeichnung ein Ausführungsbeispiel der Erfindung im Einzelnen beschrieben ist. Dabei können die in den Ansprüchen und in der Beschreibung erwähnten Merkmale jeweils einzeln für sich oder in beliebiger Kombination erfindungswesentlich sein.

In der Zeichnung ist eine Ausführungsform eines erfindungsgemäßen Kraftstoffhochdruckspeichers im Querschnitt dargestellt. Der dargestellte Kraftstoffhochdruckspeicher umfasst einen rohrförmigen Grundkörper 1. An dem rohrförmigen Grundkörper 1 ist ein ebenfalls rohrförmiges Anschlussstück 2 ausgebildet. Der erfindungsgemäße Kraftstoffhochdruckspeicher weist mehrere rohrförmige Anschlussstücke auf. Die Anschlussstücke dienen zum Anschließen von Kraftstoffhochdruckleitungen, die zu den einzelnen Injektoren führen. Darüberhinaus dienen die Anschlussstücke bspw. zur Aufnahme von Drucksensoren. Statt des rohrförmigen Grundkörpers 1 kann auch ein (nicht dargestellter) kugelförmiger Grundkörper verwendet werden.

Die nach außen gewandte Stirnseite 3 des rohrförmigen Anschlussstücks 2 ist trichterförmig ausgebildet. Die trichterförmige Stirnseite 3 wirkt mit einem Konus 4 zusammen, der an einem Bund 5 ausgebildet ist. Der Bund 5 gehört zu einem rohrförmigen Anschlussstutzen 6, der sich durch das rohrförmige Anschlussstück 2 hindurch in den Innenraum des rohrförmigen Grundkörpers 1 erstreckt. Eine Durchtrittsöffnung 7 in dem rohrförmigen Anschlussstutzen 6 ermöglicht den Durchtritt von Kraftstoff.

Das von dem rohrförmigen Anschlussstück 2 abgewandte Ende des Anschlussstutzens 6 ist in einer Bohrung 8 in dem rohrförmigen Grundkörper 1 befestigt. Die Bohrung 8 ist diametral gegenüberliegend zu dem rohrförmigen Anschlussstück 2 angeordnet. Außerdem ist die Bohrung 8 mit einem Innengewinde 9 ausgestattet, das mit einem Außengewinde 10 zusammenwirkt, das am Ende des Anschlussstutzens 6 ausgebildet ist.

## Patentansprüche

1. Kraftstoffhochdruckspeicher für ein Common-Rail-Kraftstoffeinspritzsystem einer Brennkraftmaschine, mit einem Grundkörper (1), dessen Innenraum mit mehreren Anschlussöffnungen (2) in Verbindung steht, wobei sich jeweils ein länglicher Anschlussstutzen (6) durch die zugehörige Anschlussöffnung (2) durch den Innenraum des Grundkörpers (1) hindurch erstreckt und auf der der Anschlussöffnung (2) gegenüberliegenden Seite des Grundkörpers (1) befestigt ist, wobei in dem Abschnitt des Anschlussstutzens (6), der in dem Innenraum des Grundkörpers (1) angeordnet ist, mindestens eine Durchtrittsöffnung (7) vorgesehen ist, **dadurch gekennzeichnet, dass** an dem der Anschlussöffnung (2) gegenüberliegenden Ende des Anschlussstutzens (6) ein Außengewinde (10) ausgebildet ist, das mit einem Innengewinde (9) zusammenwirkt, das in einer entsprechenden Bohrung (8) in dem Grundkörper (1) vorgesehen ist.

2. Kraftstoffhochdruckspeicher nach Anspruch 1, **dadurch gekennzeichnet, dass** der Anschlussstutzen (6) an der nach außen gewandten Seite der Anschlussöffnung (2) abgestützt ist und im zusammengebauten Zustand auf Zug belastet ist.

3. Kraftstoffhochdruckspeicher nach Anspruch 1 oder 2, **dadurch gekennzeichnet, dass** an dem nach außen gewandten Ende des Anschlussstutzens (6) ein Konus (4) ausgebildet ist, der mit einer komplementären Fläche (3) an dem Grundkörper (1) im Bereich der zugehörigen Anschlussöffnung (2) zusammenwirkt.

4. Kraftstoffhochdruckspeicher nach einem der vorhergehenden Ansprüche, **dadurch gekennzeichnet, dass** die Bohrung (8) eine Sacklochbohrung ist.

## Claims

1. High-pressure fuel accumulator for a common-rail fuel injection system of an internal combustion engine, with a basic body (1), the interior of which is connected to a plurality of connection orifices (2), in each case an elongate connection piece (6) extending through the associated connection orifice (2) through the interior of the basic body (1) and being fastened on that side of the basic body (1) which is located opposite the connection orifice (2), at least one passage orifice (7) being provided in that portion of the connection piece (6) which is arranged in the interior of the basic body (1), **characterized in that** that end of the connection piece (6) which is located opposite the connection orifice (2) has formed on it an external thread (10) which cooperates with an internal thread (9) provided in a corresponding bore (8) in the basic body (1).

2. High-pressure fuel accumulator according to Claim 1, **characterized in that** the connection piece (6) is supported on the outward-facing side of the connection orifice (2) and, in the assembled state, is subjected to tensile load.

3. High-pressure fuel accumulator according to Claim 1 or 2, **characterized in that** the outward-facing end of the connection piece (6) has formed on it a cone (4) which cooperates with a complementary face (3) on the basic body (1) in the region of the associated connection orifice (2).

4. High-pressure fuel accumulator according to one of the preceding claims, **characterized in that** the bore (8) is a blind-hole bore.

## Revendications

1. Accumulateur de carburant haute pression pour un système d'injection de carburant à rampe commune d'un moteur à combustion interne, comprenant un corps de base (1) dont l'intérieur est en communication avec plusieurs orifices de raccord (2), un embout de raccord (6) allongé s'étendant à travers l'orifice de raccord associé (2) à l'intérieur du corps de base (1) en étant fixé à la face du corps de base (1) en regard de l'orifice de raccord (2), avec au moins un orifice de passage (7) prévu, dans le segment de l'embout de raccord (6) disposé à l'intérieur du corps de base (1)
**caractérisé en ce qu'**
un filetage mâle (10) formé à l'extrémité de l'embout de raccord (6) en regard de l'orifice de raccord (2), coopère avec un filetage femelle (9) prévu dans un alésage (8) correspondant dans le corps de base (1).

2. Accumulateur de carburant haute pression selon la revendication 1,
**caractérisé en ce que**
l'embout de raccord (6) prend appui sur la face de l'orifice de raccord (2) orientée vers l'extérieur et, à l'état monté, est sollicité par traction.

3. Accumulateur de carburant haute pression selon la revendication 1 ou 2,
**caractérisé en ce qu'**
un cône (4) formé à l'extrémité de l'embout de raccord (6) orientée vers l'extérieur, qui coopère avec une surface complémentaire (3) sur le corps de base (1) dans la zone de l'orifice de raccord (2) associé.

4. Accumulateur de carburant haute pression selon l'une quelconque des revendications précédentes,
**caractérisé en ce que**
l'alésage (8) est un trou borgne.
